# FASCICULE DE BREVET EUROPEEN

(11) **EP 4 547 947 B1**
(45) Date de publication et mention de la délivrance du brevet: **05.08.2026**
(21) Numéro de dépôt: 23755121.3
(22) Date de dépôt: 28.06.2023
(51) Int. Cl.: F01D 25/18

(54) **TURBOMACHINE COMPORTANT UN DISPOSITIF DE RECUPERATION D'HUILE AMELIORE**
TURBOMASCHINE MIT VERBESSERTER ÖLRÜCKGEWINNUNGSVORRICHTUNG
TURBOMACHINE HAVING AN IMPROVED OIL-RECOVERY DEVICE

(30) Priorité: 30.06.2022 FR 2206596
(43) Date de publication de la demande: 07.05.2025
(73) Titulaire: SAFRAN AIRCRAFT ENGINES, 75015 Paris (FR)
(72) Inventeur: GOYON, Vincent, 77550 MOISSY-CRAMAYEL (FR); LEUTARD, Florence Irène Noëlle, 77550 MOISSY-CRAMAYEL (FR); GAUDUCHON, Thomas Laurent Frederic, 77550 MOISSY-CRAMAYEL (FR); LURIN, Antoine, 77550 MOISSY-CRAMAYEL (FR); FACHAT, Thierry, 77550 MOISSY-CRAMAYEL (FR); OYHARCABAL, Michael, 77550 MOISSY-CRAMAYEL (FR); BOLZER, Kevin, 77550 MOISSY-CRAMAYEL (FR)
(74) Mandataire: Gevers & Orès
(86) Numéro de dépôt international: PCT/FR2023/050992
(87) Numéro de publication internationale: WO 2024/003507

(56) Documents cités:
- EP-A1- 2 090 764
- EP-A1- 3 462 000
- WO-A1-2014/199083
- FR-A1- 3 075 866

## Description

### Domaine technique de l'invention

L'invention concerne une turbomachine équipée d'un dispositif de récupération d'huile à efficacité améliorée.

### Arrière-plan technique

Il est connu de l'art antérieur, les documents WO 2014/199083 A1, EP 2 090 764 A1, EP 3 462 000 A1, FR 3 075 866 A1.

Dans une turbomachine de type connu, une partie arrière de l'arbre de turbine basse pression est monté tournante généralement par au moins un palier monté sur une paroi tubulaire du carter inter-turbines. Ce palier est placé dans une première enceinte dite de lubrification, qui est délimitée, d'une part, par le carter inter-turbines et d'autre part, par un support de palier solidaire du de l'arbre de l'arbre de turbine basse pression. Le carter inter-turbines et le support de palier solidaire de l'arbre basse pression séparent par ailleurs cette première enceinte d'une deuxième enceinte qui lui est adjacente. L'arbre basse pression est par ailleurs solidaire d'un support de palier.

L'enceinte de lubrification est reliée à un circuit d'huile comportant un conduit d'arrivée d'huile, par lequel l'huile est pompée dans l'enceinte. Elle comporte un dispositif de récupération d'huile comportant un conduit de retour d'huile, par lequel l'huile retourne vers le circuit d'huile afin d'être pompée à nouveau.

Le carter inter-turbines étant fixe et le support de palier solidaire de l'arbre basse pression étant tournant par rapport à celui-ci, l'étanchéité de l'enceinte vis-à-vis est assurée entre ces deux organes au niveau d'une zone d'interface qui sépare les deux enceintes.

Le support de palier comporte en effet une virole extérieure qui est montée tournante à l'intérieur d'une virole intérieure du carter inter-turbines, et ces deux viroles définissent la zone d'interface. Cette zone d'interface peut recevoir un système pour chasser l'huile comportant au moins un dispositif à vrille et à lunules. Ce système peut être complété par un système d'étanchéité dynamique, comportant un joint à labyrinthe arrière et/ou un joint à brosse.

A l'extérieur de l'enceinte de lubrification, la seconde enceinte est pressurisée. La pressurisation permet d'appliquer une pression positive au travers de la zone d'interface pour éviter que de l'huile ne s'échappe de l'enceinte de lubrification. L'enceinte pressurisée en outre comporte un dispositif de drainage d'huile comportant un conduit de drainage communiquant avec l'extérieur de la turbomachine.

Pour assurer le retour de l'huile de lubrification du palier vers le conduit de retour d'huile, l'huile doit être guidée du palier jusqu'à une paroi du carter inter-turbines qui communique avec une entrée d'un conduit de retour d'huile. Pour cela, l'huile doit contourner la zone d'interface sans pénétrer dans celle-ci.

C'est pourquoi le dispositif de récupération d'huile comporte une languette tubulaire, communément appelée « lance-gouttes » qui prolonge la paroi tubulaire supportant le palier et qui s'étend à l'intérieur d'une extrémité de la virole extérieure du support de palier.

Cette languette est destinée à guider le palier lors de son montage pour permette une mise en place précise de l'arbre basse pression afin d'éviter tout contact entre l'arbre et le carter inter-turbines.

Cette languette est aussi configurée pour conduire de l'huile à être projetée successivement de la languette à la virole extérieure du support de palier, puis de la virole extérieure du support de palier à la paroi du carter inter-turbines menant à l'entrée du conduit de retour d'huile.

Pour éviter la pénétration de l'huile dans la zone d'interface, la virole extérieure du support de palier se prolonge par une extension tubulaire qui se prolonge axialement autour de la languette tubulaire au-delà d'une extrémité de la virole intérieure du carter inter-turbines, et dans laquelle est formée une gorge extérieure annulaire de section circulaire et de concavité tournée à l'opposé de la languette tubulaire. Cette gorge est sensée éviter la propagation de l'huile le long de l'extension tubulaire puis jusqu'à la virole extérieure du support de palier dans la zone d'interface.

En fonctionnement, cette configuration permet en principe à l'huile de contourner la zone d'interface sans y pénétrer.

On a toutefois constaté qu'un problème se pose lorsqu'un aéronef équipé d'une telle turbomachine est parqué au sol et que la turbomachine est arrêtée.

En effet, dans ce cas, la zone d'interface n'est plus soumise à la pression de pressurisation de la seconde enceinte, et la turbomachine est plus inclinée vers l'arrière de quelques degrés que lors de son fonctionnement normal. On a constaté que l'huile tend à ruisseler par gravité le long de la languette lance-goutte, à contourner l'extrémité de l'extension tubulaire puis à s'insinuer par capillarité dans la gorge annulaire de section circulaire et à traverser la zone d'interface, notamment par capillarité en traversant la zone d'interface, pour finalement pénétrer dans la deuxième enceinte. Dans certaines conditions, de l'huile peut alors être évacuée hors de cette seconde enceinte par le dispositif de drainage d'huile et couler sur le tarmac sur lequel l'aéronef est parqué. De l'huile peut même atteindre une enceinte plus chaude de la turbomachine et provoquer un dégagement de fumée qui serait préjudiciable à la perception que des utilisateurs pourraient avoir de la qualité de la turbomachine.

Il existe donc un réel besoin pour une nouvelle configuration du dispositif de récupération d'huile permettant à l'huile de contourner la zone d'interface en toutes circonstances.

Plus généralement, il existe un réel besoin pour une nouvelle configuration d'un dispositif de récupération d'huile permettant d'optimiser l'écoulement de l'huile à partir d'une languette dite « lance-gouttes » située à proximité d'une zone d'interface entre deux organes tournant relativement l'un par rapport à l'autre. Il sera donc compris que l'invention ne se limite donc pas à la configuration décrite dans la présente description.

### Résumé de l'invention

La présente invention a pour objet une turbomachine équipée d'un dispositif de récupération d'huile qui remédie à l'inconvénient précité. Ces buts sont atteints, conformément à l'invention, en proposant une modification de la virole externe du support de palier en regard de la languette tubulaire, avec une extension de plus grandes dimensions et présentant une gorge extérieure de section rectangulaire et non plus circulaire.

Dans ce but, l'invention propose une turbomachine comportant des premier et second organes internes mobiles en rotation relativement l'un par rapport à l'autre autour d'un axe X, et au moins un palier de guidage monté entre des première et deuxième parois tubulaires respectives d'axe X des premier et second organes,
le premier organe comportant en outre une troisième paroi sensiblement transversale par rapport à l'axe X,
le second organe comportant une quatrième paroi sensiblement transversale par rapport à l'axe X entourée par ladite troisième paroi,
lesdites troisième et quatrième parois séparant deux enceintes, respectivement une première enceinte de lubrification du palier, et une deuxième enceinte,
la quatrième paroi étant bordée par une virole extérieure du second organe et la troisième paroi étant bordée par une virole intérieure du premier organe, la virole intérieure entourant la virole extérieure et lesdites viroles intérieure et extérieure délimitant une zone d'interface entre lesdites enceintes,
ladite turbomachine comportant en outre un dispositif de récupération d'huile comportant une languette tubulaire qui prolonge la première paroi tubulaire du premier organe et qui s'étend axialement à l'intérieur d'une extrémité de la virole extérieure du second organe, cette languette étant configurée pour conduire de l'huile à être projetée successivement de la languette à la virole extérieure du second organe, puis de la virole extérieure du second organe à la troisième paroi,
ladite la virole intérieure du second organe se prolongeant par une extension tubulaire qui entoure l'extérieur de la languette tubulaire axialement au-delà d'une extrémité de la virole intérieure du premier organe, et dans laquelle est formée une gorge extérieure de concavité tournée à l'opposé de la languette tubulaire,
caractérisée en ce que l'extension entoure l'extérieur de la languette tubulaire axialement au-delà d'une demi-longueur axiale de ladite languette tubulaire, est d'un diamètre intérieur égal à un diamètre intérieur de la virole extérieure du second organe et d'un diamètre extérieur inférieur ou égal à un diamètre extérieur de la virole extérieure, et en ce que sa gorge annulaire est de section rectangulaire.

L'extension tubulaire permet avantageusement de déporter l'huile ruisselant à partir de la languette tubulaire à une distance axiale conséquente de la zone d'interface et la forme rectangulaire de la gorge de cette extension permet d'éviter que l'huile ne forme un pont capillaire et n'atteigne la zone d'interface.

Selon d'autres caractéristiques de la turbomachine, l'extension tubulaire comporte successivement, à partir de la virole extérieure du second organe :
- un premier tronçon, prolongeant la virole extérieure du second organe, et de même diamètres intérieur et extérieur que les diamètres intérieur et extérieur de ladite virole extérieure dans la zone d'interface,
- un deuxième tronçon, jointif au premier tronçon, de diamètre intérieur égal au diamètre intérieur de la virole extérieure, et de diamètre extérieur inférieur au diamètre extérieur de la virole extérieure, et
- un troisième tronçon, jointif au deuxième tronçon, de diamètre intérieur égal au diamètre intérieur de la virole extérieure dans la zone d'interface, et d'un diamètre extérieur déterminé égal au diamètre extérieur de la virole extérieure dans la zone d'interface, la gorge annulaire étant délimitée par une paroi externe d'axe X du deuxième tronçon et par des parois transversales des premier et troisième tronçons à leur jonction avec le deuxième tronçon,
- la première enceinte de lubrification du palier contient de l'huile de lubrification, la paroi externe d'axe X du deuxième tronçon détermine une largeur L de la gorge, la paroi transversale du troisième tronçon détermine une hauteur H de la gorge, et la gorge est configurée telle que sa hauteur H est une fonction affine par intervalles de sa largeur L, selon une relation H = m x L + p dont des coefficients m et p sont associés à des caractéristiques déterminées de ladite huile de lubrification.
- les caractéristiques de l'huile de lubrification comportent une température d'utilisation inférieure à 120°c, une viscosité comprise entre 20 et 30 centistokes à 40°C et 4,9 à 5 centistokes à 100°C avec une masse volumique comprise entre 0,9 et 1,05 Kg/L,
- avantageusement la turbomachine est telle que :
   - pour un intervalle de largeur L supérieure ou égal à 4 mm et inférieure à 6mm, m = -0,6 et p = 7,
   - pour un intervalle de largeur L de 6 à 7mm, m = -0,2 et p =4,6,
   - pour une largeur L supérieure à 7mm, m = 0 et p= 3,2,
- les premier et deuxième tronçons d'une part, et les deuxième et troisième tronçons d'autre part, sont raccordés en fond de gorge par un rayon de courbure R inférieur ou égal à 0,6 mm,
- le troisième tronçon a une épaisseur axiale supérieure ou égale à 1,2 mm,
- le premier organe est un carter inter-turbines, le second organe est un support de palier solidaire d'un arbre basse-pression, la première enceinte de lubrification du palier communique avec un conduit de récupération d'huile relié à un circuit d'huile de la turbomachine, et la deuxième enceinte est une enceinte pressurisée communiquant avec un conduit de drainage d'huile relié à l'extérieur de la turbomachine,
- la zone d'interface est une zone de réception d'un système pour chasser l'huile comportant une vrille avant et lunules avant et une vrille arrière et lunules arrière interposées entre les viroles intérieure et extérieure,
- la zone d'interface reçoit en arrière dudit système pour chasser l'huile un système d'étanchéité dynamique comportant au moins un joint dynamique.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig. 1] La figure 1 est une vue en coupe axiale d'une partie arrière d'une turbomachine selon l'état de la technique,
[Fig. 2] La figure 2 est une vue en coupe axiale d'une extension d'une virole extérieure d'un support de palier de la turbomachine de la figure 1,
[Fig. 3] La figure 3 est une vue en coupe de la partie arrière de turbomachine selon l'état de la technique illustrant le cheminement de l'huile de lubrification,
[Fig. 4] La figure 4 est une vue en coupe axiale d'une extension d'une virole extérieure d'un support de palier d'une turbomachine selon l'invention,
[Fig. 5] La figure 5 est une vue en coupe de la partie arrière de la turbomachine selon l'invention illustrant le cheminement de l'huile de lubrification ;
[Fig. 6] La figure 6 est une vue en en perspective de l'extrémité de la virole extérieure du support de palier et de son extension.

### Description détaillée de l'invention

On a représenté à la figure 1 une partie arrière 12 d'une turbomachine 10 réalisée conformément à l'état de la technique. De manière connue, la turbomachine comporte des premier et second organes internes respectifs 14, 16 mobiles en rotation l'un par rapport à l'autre autour d'un axe X et au moins un palier 20 de guidage monté entre les premier et second organes.

Dans le cas présent, l'invention s'attache tout particulièrement au cas d'un carter inter-turbines 14 recevant intérieurement en rotation un arbre basse pression 15 via un support de palier 16 solidaire de cet arbre basse pression 15. L'arbre basse pression comporte également une extrémité arrière porteuse d'un tourillon 19 d'une turbine basse pression 18.

Il sera compris la cette disposition faisant l'objet de la présente description n'est pas limitative de l'invention et que l'invention peut trouver à s'appliquer à d'autres organes montés en rotation de manière relative l'un par rapport à l'autre, comme par exemple des supports de paliers solidaires de tourillons de turbine basse pression et de turbine haute pression.

Un joint radial segmenté 22 est aussi monté entre le carter inter-turbines 14 et l'arbre basse pression 15.

Le carter inter-turbines 14, qui forme ici le premier organe, est un carter sensiblement annulaire qui est traversé par une veine de gaz primaire 24 de la turbomachine. Des disques de turbine 26, solidaires du tourillon 16 de turbine basse pression, sont également placés dans la veine de gaz 24 et leurs aubes 28 sont disposées en alternance avec des aubes 30 de redresseur.

Le carter inter-turbines 14 comporte une première paroi tubulaire 32 d'axe X et le support de palier 16 comporte une deuxième paroi tubulaire 33, le palier 20 étant monté entre ces parois 32, 33.

Le carter inter-turbines 14 comporte en outre une troisième paroi 36, sensiblement transversale par rapport à l'axe X

Le support de palier 16, qui forme ici le second organe, comporte une quatrième paroi 34, sensiblement transversale par rapport à l'axe X, qui est entourée par la troisième paroi 36 du carter inter-turbines 14. La quatrième paroi 34 tourne donc à l'intérieur de la troisième paroi 36, qui, elle, est fixe.

Le carter inter-turbines 14, l'arbre basse pression 15 et le support de palier 16 délimitent une première enceinte 38 de lubrification du palier comprenant de l'huile de lubrification à l'intérieur de la partie arrière 12 de la turbomachine 10. Par ailleurs, ces quatrième et troisième parois 34, 36 séparent la première enceinte 38 de lubrification du palier d'une deuxième enceinte 40, extérieure à la première enceinte 38.

La quatrième paroi 34 est bordée par une virole extérieure 42, faisant donc également partie du support de palier 16, et la troisième paroi 36 est bordée par une virole intérieure 44, faisant donc partie du carter inter-turbines 14.

Les deux viroles 42, 44 sont agencées en regard l'une de l'autre, la virole intérieure 44 entourant la virole extérieure 42. De ce fait, les deux viroles extérieure 42 et intérieure 44 délimitent une zone d'interface 46 entre les deux enceintes 38, 40.

Conventionnellement, la deuxième enceinte 40 est une enceinte pressurisée alimentée en air sous pression prélevé par un piquage réalisé sur un des compresseurs de la turbomachine. Cette enceinte 40 est pressurisée de manière à exercer une pression positive sur la zone d'interface 46 dans laquelle peut être logé, de manière non limitative de l'invention un système pour chasser l'huile comportant au moins une vrille et des lunules, qui peut être complété dans ou hors la zone d'interface 46 par un système d'étanchéité dynamique tel qu'un joint à labyrinthe ou à brosse assurant l'étanchéité entre l'enceinte de lubrification 38 et la deuxième enceinte 40.

Aucun de ces systèmes n'étant limitatifs de l'invention, on considérera dans la suite de la présente description que la zone d'interface 46 comporte uniquement un système pour chasser l'huile.

Le but de la pressurisation de l'enceinte 40 est de confiner à l'intérieur de l'enceinte de lubrification 38 l'huile de lubrification du palier 20. En outre, cette deuxième enceinte 40 comporte un conduit de drainage d'huile 41, qui communique avec l'extérieur de la turbomachine.

L'huile de lubrification est pompée sous pression dans l'enceinte de lubrification 38 par un conduit 48 d'arrivée d'huile et elle est récupérée par un dispositif de récupération d'huile qui permet d'évacuer l'huile de l'enceinte de lubrification par un conduit 50, afin qu'elle soit récupérée puis repompée à nouveau à l'intérieur de cette enceinte 38. Pour atteindre le conduit 50, comme représenté par les flèches de la figure 1, l'huile de lubrification provenant du palier 20 doit préalablement atteindre une face interne 52 de la troisième paroi 36 du carter inter-turbines 14 d'où elle est acheminée à l'entrée du conduit 50.

On notera que dans le plan de la figure 1, le conduit 50 a été représenté en traits pointillés.

A cet effet, comme l'illustre plus en détail la figure 3, le dispositif de récupération d'huile comporte également une languette tubulaire 54 qui prolonge la première paroi tubulaire 32 du carter inter-turbines 14 et qui s'étend axialement vers la virole extérieure 42 du support de palier 16, et plus particulièrement à l'intérieur d'une extrémité 43 de celle-ci.

Cette languette 54 est destinée à guider le palier 20 lors de son montage pour permette une mise en place précise de l'arbre basse pression 15 afin d'éviter tout contact entre l'arbre 15 et le carter inter-turbines 14.

De manière connue, lorsque la turbomachine est en fonctionnement, de l'huile est projetée successivement de la languette 54 à la virole extérieure 42 du support de palier 16, puis de la virole extérieure 42 du support de palier 16 à la surface interne 52.

De manière connue, l'extrémité 43 de la virole intérieure 42 du support de palier 16 se prolonge par une extension tubulaire 56 qui s'étend axialement et partiellement autour de la languette tubulaire 54. Cette extension 56 s'étend au-delà d'une extrémité 58 de la virole intérieure 44 du carter inter-turbines 14, et n'est de ce fait pas agencée dans la zone d'interface 46, mais est placée hors de celle-ci. Dans cette extension 56 est formée une gorge extérieure 60 dont la concavité est tournée à l'opposé de la languette tubulaire 54.

Une extension 56 de ce type conforme à l'état de la technique a été représentée à la figure 2. Comme on peut le voir, l'extension 56 est sensiblement de mêmes diamètres intérieur et extérieur que la virole extérieure 42 du support de palier 16 et sa gorge 60 est de largeur L et de profondeur P déterminées. La gorge 60 présente une section circulaire.

Or, dans une telle configuration, on a constaté que, lorsque la turbomachine est à l'arrêt, pour certains angles d'inclinaison, correspondant par exemple à une inclinaison de la turbomachine d'environ 4°, qui est typiquement une inclinaison d'une turbomachine sous aile dans la position de parcage de l'aéronef, l'huile provenant de la languette tubulaire 54 goutte sur la paroi interne 62 de l'extension 56 puis, coulant sur sa face d'extrémité 64, ne se limite pas à goutter de la face d'extrémité 64 mais tend aussi à pénétrer par capillarité dans la gorge 60 pour former un pont de lubrifiant d'où elle se propage contre une paroi externe 66 de la virole intérieure 42 du support 16 jusqu'à atteindre la zone d'interface 46. Lorsque la zone d'interface 46 est équipée d'un système pour chasser l'huile tel qu'un système double comportant une vrille avant 67 et lunules avant 69 et une vrille arrière 68 et lunules arrière 68, l'huile peut traverser ce système puis pénétrer dans la deuxième enceinte 40 d'où elle peut être évacuée par le conduit de drainage 41.

L'invention propose une modification de l'extension 56 permettant de remédier à ce problème.

Dans ce but, comme l'illustrent les figures 2 et 5, l'extension 56 s'étend en premier lieu au-delà d'une demi-longueur axiale I de la languette tubulaire 54.

Par ailleurs, comme l'illustre la figure 5, l'extension 56 entoure l'extérieur de la languette tubulaire 54 axialement au-delà d'une demi-longueur axiale I de la languette tubulaire 54. Elle est d'un diamètre intérieur égal à un diamètre intérieur de la virole extérieure 42 du second organe 16 et d'un diamètre extérieur inférieur ou égal à un diamètre extérieur de la virole extérieure, et sa gorge annulaire 60 est de section rectangulaire.

L'extrémité libre de l'extension 56 forme ainsi un retour qui, conjugué à la forme rectangulaire de la section de la gorge annulaire extérieure 60, empêche l'huile de former un pont par capillarité au travers de cette gorge annulaire 60 pour rejoindre la zone d'interface 46. En effet, à la différence d'une gorge de section circulaire, une gorge de section rectangulaire permet de briser la continuité du film d'huile et d'éviter sa propagation au travers de la gorge annulaire 60.

Plus particulièrement, comme l'illustre la figure 5, l'extension tubulaire 56 comporte successivement, à partir de la virole extérieure 42 du support 16, un premier tronçon 72, un deuxième tronçon 74 et un troisième tronçon 76.

Le premier tronçon 72 prolonge la virole extérieure 42 du support 16, et est de mêmes diamètres intérieur d₇₂ et extérieur D₇₂ que les diamètres intérieur d₄₂ et extérieur D₄₂ de la virole extérieure 42 dans la zone d'interface 46.

Puis l'extension tubulaire comporte un deuxième tronçon 74, jointif au premier tronçon 72. Le deuxième tronçon 74 est d'un diamètre intérieur d₇₄ égal au diamètre intérieur d₄₂ de la virole extérieure 42 dans la zone d'interface 46, et d'un diamètre extérieur D₇₄ inférieur au diamètre extérieur D₄₂ de la virole extérieure 42 dans la zone d'interface 46.

Enfin, le troisième tronçon 76, jointif au deuxième tronçon 74, est d'un diamètre intérieur d₇₄ égal au diamètre intérieur d₄₂ de la virole extérieure 42, et d'un diamètre extérieur D₇₆ déterminé égal au diamètre extérieur D₄₂ de la virole extérieure 42.

Il sera donc compris que les deuxièmes et troisièmes tronçons 74, 76 forment ainsi un décrochement qui s'étend axialement à l'extérieur de la languette tubulaire 54 au-delà de la demi-longueur axiale I de cette languette tubulaire 54. Les dimensions axiales des premiers à troisième tronçons 72, 74, 76 déterminent donc la couverture de l'extension tubulaire 56 autour de la languette tubulaire 54 au-delà de la demi-longueur axiale I.

Il sera aussi compris que la gorge annulaire 60 de section rectangulaire est délimitée par une paroi externe 74a d'axe X du deuxième tronçon 74 prise entre des parois transversales respectives 72a et 76a des premier et troisième tronçons 72, 76 à leur jonction avec le deuxième tronçon 74.

Les dimensions de la gorge 60 sont déterminantes en ce qui concerne sa capacité à s'opposer à la formation d'un pont de lubrifiant au travers de celle-ci. La paroi externe 74a d'axe X du deuxième tronçon 74 détermine une largeur L caractéristique de la gorge 60, et la paroi transversale 76a du troisième tronçon 76 détermine une hauteur H caractéristique de la gorge 60.

Conformément à l'invention, la gorge 60 est configurée telle que sa hauteur H est une fonction affine par intervalles de sa largeur L, selon une relation de type H = m x L + p dont des coefficients m et p sont associés à des caractéristiques déterminées de l'huile de lubrification.

Dans le cadre de l'invention, les caractéristiques de l'huile de lubrification utilisée pour la lubrification du palier 20 comportent une température d'utilisation inférieure à 120°c, une viscosité comprise entre 20 et 30 centistokes à 40°C et 4,9 à 5 centistokes à 100°C avec une masse volumique comprise entre 0,9 et 1,05 Kg/L.

Pour une telle huile de lubrification, conformément à l'invention, les coefficients m et p de la fonction affine déterminant la hauteur H de la gorge 60 en fonction de sa largeur L varient en fonction de trois intervalles :
- pour un intervalle de largeur L supérieure ou égale à 4 mm et inférieure à 6mm, m = -0, 6 et p = 7,
- pour un intervalle de largeur L de 6 à 7mm, m = -0,2 et p =4,6,
- et enfin, pour une largeur L supérieure à 7mm, m = 0 et p= 3,2, ce qui correspond à une hauteur H de la gorge 60 qui est constante.

Un autre paramètre important de la gorge 60 est le rayon de courbure des tronçons 72 à 76. Pour briser le film d'huile, il est nécessaire que le rayon de courbure permettant le raccordement de ces tronçons soit aussi petit que possible afin de proposer une gorge 60 de section aussi proche que possible d'un rectangle parfait. Ainsi, les premier et deuxième tronçons 72, 74 d'une part, et les deuxième et troisième tronçons 74, 76 d'autre part, sont raccordés en fond de gorge par un rayon de courbure R inférieur ou égal à 0,6 mm.

Il est aussi essentiel que le troisième tronçon 76 ait une épaisseur minimale E₇₆, afin d'éviter que l'huile ne franchisse son extrémité libre 78. A cet effet, le troisième tronçon 76 a une épaisseur E₇₆ qui est supérieure à 1,2 mm.

Avantageusement, l'extension 56 peut-être agencée radialement par rapport à la languette tubulaire 54 avec un jeu réduit, un jeu réduit permettant de limiter la vitesse de l'écoulement de l'huile.

L'invention permet avantageusement d'éviter, pour un angle déterminé d'inclinaison de la turbomachine pouvant aller jusqu'à 4° que, à l'arrêt, l'huile ne traverse la zone d'interface 46, que celle-ci soit destinée à recevoir un système pour chasser l'huile comme les vrilles 67, 68 et lunules 69, 70 ou un autre système. Elle permet donc d'éviter que de l'huile ne s'épande sur le tarmac via le conduit de drainage 41 ou ne s'infiltre dans d'autres enceintes plus chaudes de la turbomachine telle qu'une enceinte 80, avec les risques de dégagement de fumée que cela impliquerait, qui seraient préjudiciables à la perception que des utilisateurs pourraient avoir de la qualité de la turbomachine.

## Revendications

1. Turbomachine (10) comportant des premier et second organes internes (14, 16) mobiles en rotation relativement l'un par rapport à l'autre autour d'un axe X, et au moins un palier de guidage (20) monté entre des première et deuxième parois tubulaires (32, 33) respectives d'axe X des premier et second organes (14, 16),
le premier organe (14) comportant une troisième paroi (36) sensiblement transversale par rapport à l'axe X,
le second organe (16) comportant une quatrième paroi (34) sensiblement transversale par rapport à l'axe X entourée par ladite troisième paroi (36),
lesdites troisième et quatrième parois (34, 36) séparant deux enceintes (38, 40), respectivement une première enceinte (38) de lubrification du palier (20), et une deuxième enceinte (40),
la quatrième paroi (34) étant bordée par une virole extérieure (42) du second organe (16) et la troisième paroi (36) étant bordée par une virole intérieure (44) du premier organe (14), la virole intérieure (44) entourant la virole extérieure (42) et lesdites viroles intérieure et extérieure (42, 44) délimitant une zone d'interface (46) entre lesdites enceintes,
ladite turbomachine comportant en outre un dispositif de récupération d'huile comportant une languette tubulaire (54) qui prolonge la première paroi tubulaire (32) du premier organe (14) et qui s'étend axialement à l'intérieur d'une extrémité (43) de la virole extérieure (42) du second organe (16), cette languette (54) étant configurée pour conduire de l'huile à être projetée successivement de la languette (54) à la virole extérieure (42) du second organe (16), puis de la virole extérieure (42) du second organe (16) à la troisième paroi (36),
ladite la virole intérieure (42) du second organe (16) se prolongeant par une extension tubulaire (56) qui entoure l'extérieur de la languette tubulaire (54) axialement au-delà d'une extrémité (58) de la virole intérieure (44) du premier organe (14), et dans laquelle est formée une gorge (60) extérieure de concavité tournée à l'opposé de la languette tubulaire (54),
**caractérisée en ce que** l'extension (56) entoure l'extérieur de la languette tubulaire (54) axialement au-delà d'une demi-longueur axiale (I) de ladite languette tubulaire (54), est d'un diamètre intérieur (d₇₂, d₇₄, d₇₆) égal à un diamètre intérieur (d₄₂) de la virole extérieure (42) du second organe (16) et d'un diamètre extérieur (D₇₂, D₇₄, D₇₆) inférieur ou égal à un diamètre extérieur (D₄₂) de la virole extérieure (42), et **en ce que** sa gorge annulaire est de section rectangulaire.

2. Turbomachine (10) selon la revendication précédente, **caractérisée en ce que** l'extension tubulaire (56) comporte successivement, à partir de la virole extérieure (42) du second organe (16) :
- un premier tronçon (72), prolongeant la virole extérieure (42) du second organe (16), et de même diamètres intérieur (d₇₂)-et extérieur (D₇₂) que les diamètres intérieur (d₄₂) et extérieur (D₄₂) de ladite virole extérieure (42) dans la zone d'interface (46),
- un deuxième tronçon (74), jointif au premier tronçon (72), de diamètre intérieur (d₇₄) égal au diamètre intérieur (d₄₂) de la virole extérieure (42) dans la zone d'interface (46), et de diamètre extérieur (D₇₄) inférieur au diamètre extérieur (D₄₂) de la virole extérieure (42) dans la zone d'interface (46), et
- un troisième tronçon (76), jointif au deuxième tronçon (74), de diamètre intérieur (d₇₄) égal au diamètre intérieur (d₄₂) de la virole extérieure (42), et d'un diamètre extérieur (D₇₆) déterminé égal au diamètre extérieur (D₄₂) de la virole extérieure (42),
la gorge annulaire étant délimitée par une paroi externe (74a) d'axe X du deuxième tronçon et par des parois transversales (72a, 76a) des premier et troisième tronçons (72, 74) à leur jonction avec le deuxième tronçon (74).

3. Turbomachine (10) selon la revendication précédente, **caractérisée en ce que** la première enceinte (38) de lubrification du palier (20) contient de l'huile de lubrification, **en ce que** la paroi externe (74a) d'axe X du deuxième tronçon (74) détermine une largeur L de la gorge (60), **en ce que** la paroi transversale (76a) du troisième tronçon (76) détermine une hauteur H de la gorge, et **en ce que** la gorge est telle que sa hauteur H est une fonction affine par intervalles de sa largeur L, selon une relation H = m x L + p dont des coefficients m et p sont associés à des caractéristiques déterminées de l'huile de lubrification.

4. Turbomachine (10) selon la revendication précédente, **caractérisée en ce que** les caractéristiques de l'huile de lubrification comportent une température d'utilisation inférieure à 120°c, une viscosité comprise entre 20 et 30 centistokes à 40°C et 4,9 à 5 centistokes à 100°C avec une masse volumique comprise entre 0,9 et 1,05 Kg/L.

5. Turbomachine (10) selon la revendication précédente, **caractérisée en ce que** :
- pour un intervalle de largeur L supérieur ou égal à 4 mm et inférieur à 6mm, m = -0,6 et p = 7,
- pour un intervalle de largeur L de 6 à 7mm, m = -0,2 et p =4,6,
- pour une largeur L supérieure à 7mm, m = 0 et p= 3,2.

6. Turbomachine (10) selon l'une des revendications 4 ou 5, **caractérisée en ce que** les premier et deuxième tronçons (72, 74) d'une part, et les deuxième et troisième tronçons d'autre part (74, 76), sont raccordés en fond de gorge (60) par un rayon de courbure R inférieur ou égal à 0,6 mm.

7. Turbomachine (10) selon l'une des revendications 4 à 6, **caractérisée en ce que** le troisième tronçon (76) a une épaisseur axiale (E₇₆) supérieure ou égale à 1,2 mm.

8. Turbomachine (10) selon l'une des revendications précédentes, **caractérisée en ce que** le premier organe (14) est un carter inter-turbines, **en ce que** le second organe (16) est un support de palier solidaire d'un arbre basse pression (15), **en ce que** la première enceinte (38) de lubrification du palier communique avec un conduit (50) de récupération d'huile relié à un circuit d'huile de la turbomachine, et **en ce que** la deuxième enceinte (40) est une enceinte pressurisée communiquant avec un conduit de drainage d'huile (41) relié à l'extérieur de la turbomachine (10).

9. Turbomachine selon la revendication précédente, **caractérisé en ce que** la zone d'interface (46) est une zone de réception d'un système pour chasser l'huile comportant une vrille avant (67) et lunules avant (69) et une vrille arrière (68) et lunules arrière (70) interposées entre les viroles intérieure et extérieure (44, 46).

10. Turbomachine selon l'une des revendications 8 ou 9, **caractérisé en ce que** la zone d'interface (46) est une zone de réception d'un système d'étanchéité comportant au moins un joint dynamique.

## Patentansprüche

1. Turbotriebwerk (10), das ein erstes und ein zweites internes Organ (14, 16), die relativ zueinander um eine X-Achse drehbeweglich sind, und mindestens ein Führungslager (20) umfasst, das zwischen einer ersten und einer zweiten rohrförmigen Wand (32, 33) der X-Achse des ersten bzw. des zweiten Organs (14, 16) angebracht ist,
wobei das erste Organ (14) eine im Wesentlichen quer zur X-Achse dritte Wand (36) umfasst,
wobei das zweite Organ (16) eine im Wesentlichen quer zur X-Achse vierte Wand (34) umfasst, die von der dritten Wand (36) umgeben ist,
wobei die dritte und vierte Wand (34, 36) zwei Kammern (38, 40) voneinander trennen, jeweils eine erste Kammer (38) zur Schmierung des Lagers (20) und eine zweite Kammer (40),
wobei die vierte Wand (34) von einem Außenklemmring (42) des zweiten Organs (16) begrenzt wird und die dritte Wand (36) von einem Innenklemmring (44) des ersten Organs (14) begrenzt wird, wobei der Innenklemmring (44) den Außenklemmring (42) umgibt und der Innen- und der Außenklemmring (42, 44) einen Grenzbereich (46) zwischen den Kammern begrenzen,
wobei das Turbotriebwerk weiter eine Ölrückgewinnungsvorrichtung umfasst, umfassend eine rohrförmige Lasche (54), die die erste rohrförmige Wand (32) des ersten Organs (14) verlängert und die sich axial innerhalb eines Endes (43) des Außenklemmrings (42) des zweiten Organs (16) erstreckt, wobei diese Lasche (54) konfiguriert ist, um Öl zu leiten, das nacheinander von der Lasche (54) zum Außenklemmring (42) des zweiten Elements (16) und dann vom Außenklemmring (42) des zweiten Elements (16) zur dritten Wand (36) gespritzt wird,
wobei sich der Innenklemmring (42) des zweiten Organs (16) durch eine rohrförmige Verlängerung (56) verlängert, die die Außenseite der rohrförmigen Lasche (54) axial über ein Ende (58) des Innenklemmrings (44) des ersten Organs (14) hinaus umgibt, und wobei eine äußere Konkavitätsnut (60) ausgebildet ist, die von der rohrförmigen Lasche (54) weggewandt ist,
**dadurch gekennzeichnet, dass** die Verlängerung (56) die Außenseite der rohrförmigen Lasche (54) axial über eine halbe axiale Länge (I) der rohrförmigen Lasche (54) hinaus umgibt und einen Innendurchmesser (d₇₂, d₇₄, d₇₆) aufweist, der gleich einem Innendurchmesser (d42) des Außenklemmrings (42) des zweiten Organs (16) ist, und einen Außendurchmesser (D₇₂, D₇₄, D₇₆) kleiner oder gleich einem Außendurchmesser (D₄₂) des Außenklemmrings (42) ist, und dass seine ringförmige Nut einen rechteckigen Querschnitt aufweist.

2. Turbotriebwerk (10) nach dem vorstehenden Anspruch, **dadurch gekennzeichnet, dass** die rohrförmige Verlängerung (56) nacheinander, ausgehend vom Außenklemmring (42) des zweiten Organs (16), umfasst:
- einen ersten Abschnitt (72), der den Außenklemmring (42) des zweiten Organs (16) verlängert, und mit dem gleichen Innen- (d₇₂) und Außendurchmesser (D₇₂) wie der Innen- (d₄₂) und Außendurchmesser (D₄₂) des Außenklemmrings (42) im Grenzbereich (46),
- einen zweiten Abschnitt (74), der an den ersten Abschnitt (72) anschließt, mit einem Innendurchmesser (d₇₄) gleich dem Innendurchmesser (d₄₂) des Außenklemmrings (42) im Grenzbereich (46), und einem Außendurchmesser (D₇₄) kleiner als der Außendurchmesser (D₄₂) des Außenklemmrings (42) im Grenzbereich (46), und
- einen dritten Abschnitt (76), der an den zweiten Abschnitt (74) anschließt, mit einem Innendurchmesser (d₇₄) gleich dem Innendurchmesser (d₄₂) des Außenklemmrings (42), und einem Außendurchmesser (D₇₆), der so bestimmt ist, dass er dem Außendurchmesser (D₄₂) des Außenklemmrings (42) gleich ist,
wobei die ringförmige Nut durch eine externe Wand (74a) der X-Achse des zweiten Abschnitts und durch Querwände (72a, 76a) des ersten und dritten Abschnitts (72, 74) an ihrer Verbindungsstelle mit dem zweiten Abschnitt (74) begrenzt wird.

3. Turbotriebwerk (10) nach dem vorstehenden Anspruch, **dadurch gekennzeichnet, dass** die erste Kammer (38) zur Schmierung des Lagers (20) Schmieröl enthält, dass die externe Wand (74a) der X-Achse des zweiten Abschnitts (74) eine Breite L der Nut (60) bestimmt, dass die Querwand (76a) des dritten Abschnitts (76) eine Höhe H der Nut bestimmt und dass die Nut derart ist, dass ihre Höhe H eine affine Funktion in Intervallen ihrer Breite L ist, gemäß einer Beziehung H = m x L + p, deren Koeffizienten m und p bestimmten Eigenschaften des Schmieröls zugeordnet sind.

4. Turbotriebwerk (10) nach dem vorstehenden Anspruch, **dadurch gekennzeichnet, dass** die Eigenschaften des Schmieröls eine Gebrauchstemperatur von weniger als 120 °C, eine Viskosität zwischen 20 und 30 Centistokes bei 40 °C und 4,9 bis 5 Centistokes bei 100 °C mit einer Volumenmasse zwischen 0,9 und 1,05 kg/l aufweisen.

5. Turbotriebwerk (10) nach dem vorstehenden Anspruch, **dadurch gekennzeichnet, dass**:
- für einen Breitenabstand L größer oder gleich 4 mm und kleiner als 6 mm, m = -0,6 und p = 7,
- für einen Breitenabstand L von 6 bis 7 mm, m = -0,2 und p = 4,6,
- für eine Breite L größer als 7 mm, m = 0 und p = 3,2.

6. Turbotriebwerk (10) nach einem der Ansprüche 4 oder 5, **dadurch gekennzeichnet, dass** der erste und der zweite Abschnitt (72, 74) einerseits und der zweite und dritte Abschnitt (74, 76) andererseits durch einen Krümmungsradius R von weniger als oder gleich 0,6 mm am Grund der Nut (60) miteinander verbunden sind.

7. Turbotriebwerk (10) nach einem der Ansprüche 4 bis 6, **dadurch gekennzeichnet, dass** der dritte Abschnitt (76) eine axiale Dicke (E₇₆) aufweist, die größer oder gleich 1,2 mm ist.

8. Turbotriebwerk (10) nach einem der vorstehenden Ansprüche, **dadurch gekennzeichnet, dass** das erste Organ (14) ein Zwischenturbinengehäuse ist, dass das zweite Organ (16) ein mit einer Niederdruckwelle (15) fest verbundener Lagerträger ist, dass die erste Schmierkammer (38) des Lagers mit einer Ölrückgewinnungsleitung (50) in Verbindung steht, die mit einem Ölkreislauf des Turbotriebwerks verbunden ist, und dass die zweite Kammer (40) eine druckbeaufschlagte Kammer ist, die mit einer Ölableitungsleitung (41) in Verbindung steht, die mit der Außenseite des Turbotriebwerks verbunden ist (10).

9. Turbotriebwerk nach dem vorstehenden Anspruch, **dadurch gekennzeichnet, dass** der Grenzbereich (46) ein Aufnahmebereich eines Systems zum Ausstoßen des Öls ist, das eine vordere Schraube (67) und vordere Halbmonde (69) und eine hintere Schraube (68) und hintere Halbmonde (70) umfasst, die zwischen dem Innen- und der Außenklemmring (44, 46) angeordnet sind.

10. Turbotriebwerk nach einem der Ansprüche 8 oder 9, **dadurch gekennzeichnet, dass** der Grenzbereich (46) ein Aufnahmebereich für ein Dichtungssystem ist, das mindestens eine dynamische Dichtung umfasst.

## Claims

1. A turbomachine (10) comprising first and second internal members (14, 16) which are movable in rotation relative to each other about an axis X, and at least one guide bearing (20) mounted between respective first and second tubular walls (32, 33) of axis X of the first and second members (14, 16),
the first member (14) comprising a third wall (36) substantially transverse to the axis X, the second member (16) comprising a fourth wall (34) substantially transverse to the axis X surrounded by said third wall (36),
said third and fourth walls (34, 36) separating two enclosures (38, 40), respectively a first enclosure (38) for lubricating the bearing (20), and a second enclosure (40),
the fourth wall (34) being bordered by an outer shell (42) of the second member (16) and the third wall (36) being bordered by an inner shell (44) of the first member (14), the inner shell (44) surrounding the outer shell (42) and said inner and outer shells (42, 44) delimiting an interface area (46) between said enclosures,
said turbomachine further comprising an oil-recovery device comprising a tubular tab (54) which extends the first tubular wall (32) of the first member (14) and which extends axially inside one end (43) of the outer shell (42) of the second member (16), this tab (54) being configured to conduct oil to be projected successively from the tab (54) to the outer shell (42) of the second member (16), and then from the outer shell (42) of the second member (16) to the third wall (36),
said inner shell (42) of the second member (16) being extended by a tubular extension (56) which surrounds the outside of the tubular tab (54) axially beyond one end (58) of the inner shell (44) of the first member (14), and wherein is formed an outer concave groove (60) facing away from the tubular tab (54),
**characterised in that** the extension (56) surrounds the outside of the tubular tab (54) axially beyond an axial half-length (l) of said tubular tab (54), has an inner diameter (d₇₂, d₇₄, d₇₆) equal to an inner diameter (d₄₂) of the outer shell (42) of the second member (16) and an outer diameter (D₇₂, D₇₄, D₇₆) less than or equal to an outer diameter (D₄₂) of the outer shell (42), and **in that** its annular groove is rectangular in cross-section.

2. The turbomachine (10) according to the preceding claim, **characterised in that** the tubular extension (56) comprises successively, starting from the outer shell (42) of the second member (16):
- a first section (72), extending the outer shell (42) of the second member (16), and having the same inner diameter (d₇₂) and outer diameter (D₇₂) as the inner diameter (d₄₂) and outer diameter (D₄₂) of said outer shell (42) in the interface area (46),
- a second section (74), joined to the first section (72), with an inner diameter (d₇₄) equal to the inner diameter (d₄₂) of the outer shell (42) in the interface area (46), and with an outer diameter (D₇₄) smaller than the outer diameter (D₄₂) of the outer shell (42) in the interface area (46), and
- a third section (76), joined to the second section (74), with an inner diameter (d₇₄) equal to the inner diameter (d₄₂) of the outer shell (42), and with a specific outer diameter (D₇₆) equal to the outer diameter (D₄₂) of the outer shell (42),
the annular groove being delimited by an external wall (74a) of axis X of the second section and by transverse walls (72a, 76a) of the first and third sections (72, 74) at their junction with the second section (74).

3. The turbomachine (10) according to the preceding claim, **characterised in that** the first lubrication enclosure (38) for lubricating the bearing (20) contains lubricating oil, **in that** the external wall (74a) of axis X of the second section (74) determines a width L of the groove (60), **in that** the transverse wall (76a) of the third section (76) determines a height H of the groove, and **in that** the groove is such that its height H is an affine function by intervals of its width L, according to a relationship H = m x L + p whose coefficients m and p are associated with given characteristics of the lubricating oil.

4. The turbomachine (10) according to the preceding claim, **characterised in that** the characteristics of the lubricating oil comprise an operating temperature of less than 120°C, a viscosity of between 20 and 30 centistokes at 40°C and 4.9 to 5 centistokes at 100°C with a density of between 0.9 and 1.05 Kg/L.

5. The turbomachine (10) according to the preceding claim, **characterised in that**:
- for an interval of width L greater than or equal to 4mm and less than 6mm, m = -0.6 and p = 7,
- for an interval of width L of 6 to 7mm, m = -0.2 and p = 4.6,
- for a width L greater than 7mm, m = 0 and p= 3.2.

6. The turbomachine (10) according to one of claims 4 or 5, **characterised in that** the first and second sections (72, 74) on the one hand, and the second and third sections (74, 76) on the other hand, are connected at the bottom of the groove (60) by a radius of curvature R less than or equal to 0.6 mm.

7. The turbomachine (10) according to one of claims 4 to 6, **characterised in that** the third section (76) has an axial thickness (E₇₆) greater than or equal to 1.2 mm.

8. The turbomachine (10) according to one of the preceding claims, **characterised in that** the first member (14) is an inter-turbine casing, **in that** the second member (16) is a bearing support secured to a low-pressure shaft (15), **in that** the first bearing lubrication enclosure (38) communicates with an oil-recovery duct (50) connected to an oil circuit of the turbomachine, and **in that** the second enclosure (40) is a pressurised enclosure communicating with an oil drainage duct (41) connected to the outside of the turbomachine (10).

9. The turbomachine according to the preceding claim, **characterised in that** the interface area (46) is an area for receiving a system for flushing oil comprising a front spin (67) and front lunulae (69) and a rear spin (68) and rear lunulae (70) interposed between the inner and outer shells (44, 46).

10. The turbomachine according to one of claims 8 or 9, **characterised in that** the interface area (46) is a area for receiving a sealing system comprising at least one dynamic seal.
